# FASCICULE DE BREVET EUROPEEN

(11) **EP 0 098 202 B1**
(45) Date de publication et mention de la délivrance du brevet: **20.08.1986**
(21) Numéro de dépôt: 83401263.5
(22) Date de dépôt: 17.06.1983
(51) Int. Cl.: G10K 11/00

(54) **Sonde à ultrasons et installation d'échographie utilisant une telle sonde**
Ultraschallsonde und Echolotgerät unter Verwendung einer solchen Sonde
Ultrasonic probe and acoustic imaging system using this probe

(30) Priorité: 29.06.1982 FR 8211398
(43) Date de publication de la demande: 11.01.1984
(73) Titulaire: CGR ULTRASONIC, F-77102 Villenoy-les-Meaux (FR)
(72) Inventeur: Prud'hon, Lucien, F-75379 Paris Cedex 08 (FR); Bele, Robert, F-75379 Paris Cedex 08 (FR)
(74) Mandataire: Grynwald, Albert

## Description

L'invention se rapporte à une sonde à ultrasons, à balayage sectoriel, conçue pour émettre des salves d'ultrasons dans différentes directions et recevoir des échos correspondants ; elle concerne plus particulièrement des moyens de repérage angulaire de l'équipage mobile de la sonde. L'invention concerne aussi une installation d'échographie perfectionnée, équipée d'une telle sonde.

Une sonde à ultrasons classique comporte un équipage mobile monté en rotation sur un axe, dans un boîtier et susceptible de rayonner un faisceau ultrasonore vers l'extérieur du boîtier et recevoir les échos correspondants de façon à réaliser l'exploration complète d'un secteur donné, en vue d'en reconstituer une image. Ainsi, à chaque séquence émission-réception faite pour une position angulaire donnée de l'équipage mobile, correspond une « ligne de l'image reconstituée ultérieurement. L'équipage mobile peut être constitué par le transducteur piézo-électrique lui-même ou par un miroir réfléchissant le faisceau ultrasonore émis par un transducteur fixe. Le balayage sectoriel peut être obtenu en faisant osciller l'équipage mobile autour de son axe ; on peut aussi obtenir un résultat équivalent grâce à un équipage mobile cylindrique muni de plusieurs transducteurs et entraîné en rotation à vitesse constante.

L'un des problèmes posés par ces types de sondes (principalement la sonde oscillante) est le repérage précis de la position angulaire de l'équipage mobile à chaque instant, en vue de toujours déclencher les salves d'émission ou « tirs » aux mêmes positions angulaires. La précision des positions respectives des différents tirs nécessaires à la reconstitution d'une image constitue en effet une caractéristique importante pour la qualité de l'image. Une bonne précision permet de situer correctement les différentes lignes les unes par rapport aux autres dans l'image et aussi de stabiliser les positions des lignes d'une image à une autre. On a cherché à résoudre ce problème en linéarisant autant que faire se peut le mouvement oscillant de l'équipage mobile au moyen d'une chaîne d'asservissement bouclée sur le moteur d'entraînement de celui-ci. Une autre façon de procéder consiste simplement à réaliser un repérage angulaire de l'équipage mobile et à déclencher les « tirs » à partir de signaux représentatifs de ce repérage. Dans les deux cas, les dispositifs qui ont été associés au moteur (potentiomètres de précision, par exemple) soit pour élaborer le signal d'erreur de l'asservissement soit pour concrétiser le repérage angulaire, sont encombrants et sujets à des dérives dans le temps. L'encombrement même d'un tel dispositif nécessite de le disposer à une certaine distance dé l'équipage mobile. Le couplage est donc nécessairement réalisé par un système mécanique de renvoi. Quelle que soit la qualité d'exécution de ce système, les jeux ne peuvent jamais être complètement éliminés et jouent un rôle particulièrement critique dans les sondes à équipage mobile oscillant, puisqu'ils sont sollicités à chaque inversion de sens du mouvement. C'est l'une des principales causes d'usure et de dérèglement de ce type de sonde. Un tel type de sonde est par exemple décrit dans un article de la revue Ultrasonics, volume 16, n° 14, Janvier 1976 de A. Shaw et al., pages 35-40. Une manivelle relaye le mouvement à repérer angulairement.

Par ailleurs, la précision de tous ces dispositifs de repérage fournissant un signal dit « analogique est intrinsèquement limitée de sorte que l'utilisation de codeurs incrémentaux fournissant des informations exploitables par des systèmes de traitement numérique, apparaît de plus en plus souhaitable. L'invention apporte une solution à tous les problèmes énoncés ci-dessus en proposant l'adaptation d'un codeur incrémentai à une sonde mécanique à balayage sectoriel.

Plus précisément, l'invention concerne donc une sonde à ultrasons comportant un équipage mobile piézo-électrique en rotation, notamment un équipage rotatif oscillant, engendrant un balayage sectoriel d'une sonde ultrasonore, caractérisée en ce que ledit équipage mobile piézo-électrique porte directement au moins une piste de repérage angulaire sur laquelle sont inscrites des informations, cette piste de repérage décrivant un certain trajet déterminé par le mouvement dudit équipage mobile et en ce que des moyens de lecture desdites informations sont disposés en regard d'un point dudit trajet.

La piste de repérage définie ci-dessus peut être de nature magnétique (une simple bande magnétique sur laquelle on a enregistré une succession d'impulsions réalisant un code magnétique incrémental) ou encore de nature optique (matérialisée par une succession de petites zones réfléchissantes séparées par des zones absorbantes). Bien entendu, dans le premier cas, les moyens de lecture précités seront constitués par une tête magnétique tandis que dans le second cas ces moyens de lecture pourront être matérialisés par un agencement de fibres optiques reliées à un convertisseur opto-électrique. Quel que soit le mode de réalisation adopté, on conçoit aisément que les moyens décrits constituent un codeur angulaire incrémental extrêmement fidèle et précis, susceptible de délivrer des trains d'impulsions électriques (après mise en forme et amplification) directement représentatifs du mouvement de l'équipage mobile, chaque impulsion représentant un angle de rotation élémentaire prédéterminé. Aucune dérive dans le temps de ce type de codage incrémental n'est à craindre du fait que la piste de repérage angulaire est solidaire de l'équipage mobile.

Les trains d'impulsions peuvent être exploités de différentes manières.

En premier lieu, il est clair que les impulsions pourront être mises en œuvre pour déclencher directement les « tirs d'ultrasons et piloter les moyens d'adressage d'une mémoire de rafraîchissement chargée de stocker les informations résultant du traitement des échos reçus après chaque tir.

Dans cet esprit, l'invention concerne donc également une installation d'échographie associée à une sonde selon la définition qui précède et comportant un générateur de signaux d'excitation alimentant un transducteur d'ultrasons de ladite sonde, caractérisée en ce que ledit générateur comporte des moyens de synchronisation dont une entrée est reliée aux moyens de lecture précités des informations inscrites sur ladite piste de repérage angulaire.

Il est à noter que les « tirs ainsi synchronisés par les impulsions provenant du moyen de lecture précité, pourront être effectués sans inconvénient à l'aller et au retour du mouvement de l'équipage mobile alors que les systèmes analogiques d'asservissement utilisés antérieurement n'autorisaient le plus souvent qu'un seul balayage utile par cycle en raison de difficultés technologiques pour obtenir un mouvement parfaitement symétrique. L'un des avantages de l'invention est donc de permettre une augmentation notable de la cadence des images.

Les impulsions issues du codeur incrémental associé à la sonde peuvent aussi être utilisées pour piloter des moyens d'asservissement de vitesse du moteur d'entraînement de l'équipage mobile. On élimine ainsi les accélérations brutales qui pourraient empêcher de recevoir certains échos et donc perturber la reconstitution de l'image.

Enfin, ces impulsions peuvent encore être utilisées pour piloter des moyens d'asservissement de position du moteur d'entraînement de l'équipage mobile. Dans certains examens, notamment cardiaques, il est en effet souhaitable d'immobiliser l'équipage mobile de la sonde suivant une position de tir choisie (correspondant à une ligne de l'image) de façon à visualiser les mouvements de l'organe examiné suivant cette direction. Un asservissement de position, piloté par le codeur incrémental associé à l'équipage mobile lui-même améliore considérablement la précision et la stabilité de l'orientation de l'équipage mobile dans un tel type d'examen.

L'invention sera mieux comprise et d'autres avantages de celle-ci apparaîtront mieux à la lumière de la description qui va suivre, faite en référence aux dessins annexés dans lesquels :
la figure 1 est une vue en perspective, avec arrachement d'un premier mode de réalisation d'une sonde à ultrasons selon l'invention ;
la figure 2 est une vue en perspective avec arrachement d'un second mode de réalisation d'une sonde à ultrasons selon l'invention ;
la figure 3 illustre la forme des signaux électriques dérivés du codeur incrémental équipant une sonde à ultrasons selon l'invention, par exemple celle de la figure 2 ; et
la figure 4 est un schéma-bloc simplifié d'une installation d'échographie conçue pour être équipée d'une sonde selon l'invention.

La sonde illustrée à la figure 1 comporte un boîtier 11 muni d'une ouverture 12 obturée par une paroi souple 13, accoustiquement transparente en regard de laquelle un équipage mobile 14 est monté oscillant autour d'un axe 15. L'équipage mobile oscillant 14 comporte un cristal piézo-électrique 16 disposé devant l'ouverture 12 et prolongé vers l'arrière du boîtier par un bloc de matériau composite 17. Classiquement, ce bloc peut par exemple être réalisé en résine synthétique chargée d'un matériau lourd tel que le tungstène pour absorber l'onde arrière ou au contraire de matériau léger pour la réfléchir vers la fenêtre 12 en phase avec l'onde avant. Selon l'invention, ce bloc 17 est conforme en demi-cylindre admettant l'axe 15 pour axe de symétrie et la portion de surface latérale cylindrique 18 parallèle à cet axe porte une piste de repérage angulaire 19 sur laquelle sont inscrites des informations. Cette piste de repérage décrit donc un certain trajet suivant un arc de cercle déterminé par le mouvement de l'équipage mobile 14. Des moyens de lecture 20 desdites informations sont disposés en regard d'un point de ce trajet. Dans l'exemple de la figure 1, la piste 19 a été matérialisée sur un tronçon de bande magnétique 19a. On a en effet enregistré sur ce tronçon de bande magnétique un train d'impulsions de fréquence rigoureusement constante. Chaque impulsion est donc représentative d'un angle de rotation prédéterminé de l'équipage mobile. Bien entendu, les moyens de lecture 20 sont ici constitués par une simple tête magnétique dont l'entrefer est disposé en regard de la piste 19. Comme on le verra plus loin en référence à la figure 2, il peut être avantageux d'inscrire plusieurs pistes telle que 19 à la surface du tronçon de bande magnétique 19a. Dans ce cas, la tête magnétique 20 comporte autant d'entrefers qu'il y a de pistes pré-enregistrées et autant de bobinages. De façon classique, l'équipage mobile 14 est entraîné par l'intermédiaire d'un moteur (non représenté) par l'intermédiaire de tout mécanisme de transformation de mouvement convenable. Ce moteur 21 est cependant schématisé à la figure 4.

Dans le second mode de réalisation de la sonde, représenté à la figure 2, les éléments de structure analogues portent les mêmes références numériques et ne seront pas décrits à nouveau. Cette sonde se distingue de la précédente par le fait que le codeur optique qui lui est associé est de nature optique et non plus magnétique. La surface latérale 18 du bloc 17 porte au moins une et de préférence deux pistes de repérage angulaire 29, 30. Chaque piste est matérialisée par une pluralité de zones réfléchissantes 39 régulièrement espacées et séparées par des zones absorbantes et les moyens de lecture comportent un agencement de fibres optiques 32, 33, 34 et un convertisseur opto-électrique 36. Dans l'exemple représenté, les fibres sont associées par paires et les deux fibres d'une paire ont leurs extrémités disposées côte à côte en regard d'une piste de repérage, le convertisseur opto-électrique étant couplé aux autres extrémités desdites fibres. Dans chaque paire de fibres, l'une (32a, 33a, 34a) est associée à une source lumineuse (localisée à l'intérieur du convertisseur 36) tandis que l'autre (32b, 33b, 34b) est en permanence couplée à une entrée de signal optique du convertisseur. Ce dernier comporte trois sections identiques 132, 133, 134 traitant respectivement les signaux optiques élaborés par les paires de fibres, 32, 33 et 34 et comportant chacun respectivement une sortie de signal électrique S1, S2 et S3. Les fibres optiques 32a et 32b ont leurs extrémités disposées en regard de la piste 29 tandis que les fibres 33a et 33b ont leurs extrémités disposées en regard de la piste 30. Les fibres 34a et 34b ont leurs extrémités disposées en regard d'une piste supplémentaire 31 qui ne comporte qu'une seule zone réfléchissante, par exemple à une extrémité de la surface cylindrique 18. Le rôle de cette piste supplémentaire est de générer un signal de début de cycle apparaissant périodiquement à la sortie S3 du convertisseur opto-électrique. A chaque demi-période du mouvement oscillant de l'équipage mobile, deux trains d'impulsions électriques apparaissent respectivement aux sorties S1 et S2. Les zones réfléchissantes des pistes 29 et 30 sont déphasées de 90° de sorte que ce déphasage se retrouve entre les trains d'impulsions électriques disponibles simultanément aux sorties S1 et S2, comme cela est représenté sur la figure 3. Les sorties S1 et S2 sont connectées aux deux entrées d'une porte du type OU exclusif 38 de sorte que le signal disponible à la sortie S de cette porte a une fréquence double (voir figure 3).

Le fait d'utiliser des signaux déphasés de 90° sur deux pistes parallèles lues en même temps présente deux avantages. On divise par deux le pas du codage angulaire comme le montre clairement la figure 3 et on est également capable de connaître à tout moment le sens du mouvement oscillant de l'équipage mobile 14 en fonction du signe du déphasage entre les signaux disponibles aux sorties S1 et S2.

Bien entendu, cet agencement multipistes est parfaitement transposable au mode de réalisation de la figure 1.

La figure 4 représente une installation d'échographie associée à une sonde conforme à la figure 1 ou 2. Cette installation comporte de façon classique une unité d'émission-réception 40 comportant un générateur de signaux d'excitation 41 et un circuit de réception 42 couplés (liaison 49) au transducteur 16. Le circuit 42 reçoit et traite les signaux d'échos perçus par la sonde après chaque tir et élabore des informations numériques qui sont adressées à une mémoire de rafraîchissement 43, par l'intermédiaire de moyens d'adressage 44. La mémoire de rafraîchissement 43 est relue au rythme d'une horloge H pour reconstituer une image sur l'écran d'un tube cathodique 45.

Selon un autre aspect de l'invention, le générateur de signaux d'excitation 41 comporte des moyens de synchronisation dont une entrée 46 reçoit les signaux élaborés par le moyen de lecture du codeur incrémental de la sonde. Plus précisément, l'entrée 46 est reliée à la sortie S de la porte OU exclusif 38. De même, les moyens d'adressage 44 comportent une entrée de pilotage 47 également reliée à la sortie S de la porte 38. En outre, comme mentionné précédemment, l'installation d'échographie est complétée par des moyens d'asservissement de vitesse V du moteur 21 lesquels sont eux aussi pilotés par les signaux disponibles à la sortie S de la porte 38. Enfin, selon une autre possibilité avantageuse offerte par l'invention, il est possible de substituer des moyens d'asservissement de position P aux moyens d'asservissement de vitesse V (commutateur 48) en vue d'arrêter le mouvement oscillant de la sonde dans une position angulaire donnée, les moyens d'asservissement de position P étant eux-mêmes pilotés par les signaux disponibles à la sortie S de la porte 38.

En fonctionnement normal, l'unité d'émission-réception 40, les moyens d'adressage 44 et le moteur 21 asservi en vitesse sont donc pilotés par les trains d'impulsions qui apparaissent à la sortie S de la porte 38 et toutes les informations numériques mises en mémoire seront représentatives des échos reçus à des positions angulaires, bien précises et invariables, de l'équipage mobile 14. En revanche, lorsque les moyens d'asservissement de position seront mis en service par l'intermédiaire du commutateur 48, le comptage des impulsions délivrées à la sortie S permettra d'amener l'équipage mobile 14 dans une position angulaire choisie et de l'y maintenir. Dans ce mode de fonctionnement, on pourra visualiser non plus l'image de la région examinée mais l'évolution des échos suivant une direction de tir bien précise.

Bien entendu, l'invention n'est pas limitée à la sonde et à l'installation d'échographie qui viennent d'être décrites. En particulier, en ce qui concerne la sonde, il est bien clair que les moyens formant le codeur incrémentai peuvent aisément être adaptés à une sonde à roue portant plusieurs transducteurs piézo-électriques à sa périphérie. La ou les pistes de repérage angulaire pourraient dans un tel cas être facilement disposées sur une partie de la surface latérale de la roue portant les transducteurs ; les signaux électriques élaborés à partir de ce codeur incrémentai seraient alors notamment utilisés pour le déclenchement des tirs d'ultrasons et pour la régulation de la vitesse de rotation de la roue. D'autres modifications peuvent être apportées, par exemple, dans le mode de réalisation de la figure 2 où l'on a représenté une paire de fibres optiques associée à chaque piste de repérage angulaire. On pourrait parfaitement envisager de n'utiliser qu'une fibre optique par piste exploitée alternativement en émission et réception. C'est dire que l'invention couvre tous les équivalents techniques des moyens mis en jeu si ceux-ci le sont dans le cadre des revendications qui suivent.

## Revendications

1. Sonde à ultrasons comportant un équipage mobile piézo-électrique (14) en rotation, notamment un équipage rotatif oscillant, engendrant un balayage sectoriel d'une onde ultrasonore, caractérisée en ce que ledit équipage mobile piézo-électrique (14) porte directement au moins une piste de repérage angulaire (19, 29, 30) sur laquelle sont inscrites des informations, cette piste de repérage décrivant un certain trajet déterminé par le mouvement dudit équipage mobile et en ce que des moyens de lecture (20, 32, 33) desdites informations sont disposés en regard d'un point dudit trajet.

2. Sonde selon la revendication 1, caractérisée en ce que ledit équipage mobile (14) comporte une- portion de surface latérale cylindrique .(18) parallèle à son axe de rotation (15) et portant ladite piste de repérage angulaire.

3. Sonde selon la revendication 1 ou 2 caractérisée en ce que ladite piste de repérage angulaire (19) est une piste magnétique et que lesdits moyens de lecture (20) sont essentiellement constitués par une tête magnétique.

4. Sonde selon la revendication 1 ou 2, caractérisée en ce que ladite piste de repérage angulaire (29, 30) comporte une pluralité de zones réfléchissantes (39) régulièrement espacées et séparées par des zones absorbantes et en ce que les moyens de lecture comportent au moins une fibre optique (32, 33) dont une extrémité est placée en regard dudit trajet et un convertisseur opto-électrique (36) couplé à l'autre extrémité de ladite fibre optique.

5. Sonde selon la revendication 4, caractérisée par deux fibres optiques parallèles (32a-32b, 33a-33b) chacune ayant une extrémité disposée en regard de ladite piste de repérage angulaire, en ce que l'une est en permanence associée à une source lumineuse et en ce que l'autre est en permanence couplée à une entrée de signal optique dudit convertisseur opto-électrique (36).

6. Sonde selon l'une des revendications précédentes, caractérisée en ce qu'elle comporte deux pistes de repérage angulaire (29, 30) parallèles, associées à des moyens de lecture respectifs (32, 33) et en ce que chaque piste porte un signal périodique enregistré, ces deux signaux étant déphasés de 90°.

7. Sonde selon la revendication 6 caractérisée en ce qu'elle comporte une troisième piste de repérage angulaire (31) et des moyens de lecture (34) correspondants, ladite piste de repérage portant une unique impulsion enregistrée.

8. Installation d'échographie associée à une sonde selon l'une des revendications 1 à 7 précédentes et comportant un générateur de signaux d'excitation (41) alimentant un transducteur d'ultrasons (16) de ladite sonde, caractérisée en ce que ledit générateur comporte des moyens de synchronisation dont une entrée (46) est reliée aux moyens de lecture précités des informations inscrites sur ladite piste de repérage angulaire.

9. Installation d'échographie selon la revendication 8, comprenant une mémoire (43) agencée pour stocker les signaux représentatifs des échos reçus par ledit transducteur, caractérisée en ce que des moyens d'adressage (44) de ladite mémoire sont reliés auxdits moyens de lecture et pilotés par eux.

10. Installation d'échographie selon l'une des revendications 8 ou 9, caractérisée en ce qu'elle comporte des moyens d'asservissement de vitesse (V) d'un moteur d'entraînement (21) dudit équipage mobile et que ces moyens d'asservissement sont reliés auxdits moyens de lecture pour être pilotés par eux.

11. Installation d'échographie selon l'une des revendications 8 à 10, caractérisée en ce qu'elle comporte des moyens d'asservissement de position (P) d'un moteur d'entraînement (21) dudit équipage mobile et que ces moyens d'asservissement sont reliés auxdits moyens de lecture pour recevoir des signaux correspondants, lesquels sont exploités pour déterminer une position angulaire donnée dudit équipage mobile.

## Claims

1. An ultrasonic probe comprising a rotatively mobile piezoelectric assembly (14), more especially an oscillating rotary assembly, generating a sectorial scanning of an ultrasonic wave, characterized in that said mobile piezoelectric assembly carries directly at least one angular location track (19, 29, 30) on which are written data, this location track describing a certain path determined by the movement of said mobile assembly, and that means (20, 32, 33) for reading said data are disposed opposite a point of said path.

2. A probe as claimed in claim 1, characterized in that said mobile assembly (14) comprises a cylindrical lateral surface portion (18) parallel to its axis (15) of rotation and carrying said angular location track.

3. A probe as claimed in claim 1 or 2, characterized in that said angular location track (19) is a magnetic track and said reading means (20) are essentially formed by a magnetic head.

4. A probe as claimed in claim 1 or 2, characterized in that said angular location track (29, 30) comprises a plurality of evenly spaced apart reflecting zones (39) separated by absorbing zones, and that the reading means comprise at least one optical fiber (32, 33) one end of which is placed opposite said path, and an opto-electric converter (36) coupled to the other end of said optical fiber.

5. A probe as claimed in claim 4, characterized by two parallel optical fibers (32a-32b, 33a-33b) each having one end disposed opposite said angular location track, one fiber being permanently associated with a light source and the other being permanently coupled to an optical signal input of said optoelectric converter (36).

6. A probe as claimed in one of the preceding claims, characterized in that two parallel angular location tracks (29, 30) are provided associated with respective reading means (32, 33) and that each track carries a recorded periodic signal, these two signals being shifted in phase by 90°.

7. A probe as claimed in claim 6, characterized in that a third angular location track (31) and corresponding reading means (34) are provided, said location track carrying a single recorded pulse.

8. An echography installation associated with a probe such as claimed in one of the preceding claims 1 to 7, and comprising an excitation signal generator (41) feeding an ultrasonic transducer (16) of said probe, characterized in that said generator comprises synchronizing means, one input (46) of which is connected to said means for reading the data written in said angular location track.

9. An echography installation as claimed in claim 8, comprising a memory (43) adapted to store the signals representative of the echoes received by said transducer, characterized in that means (44) for addressing said memory are connected to said reading means and controlled thereby.

10. An echography installation as claimed in one of claims 8 or 9, characterized in that it comprises means ensuring the servo-control of the speed (V) of the motor (21) for driving said mobile assembly, and that these servo-control means are connected to said reading means to be controlled thereby.

11. An echography installation as claimed in one of claims 8 to 10, characterized in that it comprises means ensuring the servo-control of the position (P) of a motor (21) driving said mobile assembly and that these servo-control means are connected to said reading means for receiving corresponding signals, which are used for determining a given angular position of said mobile assembly.

## Patentansprüche

1. Ultraschallsonde mit einer in Drehrichtung beweglichen piezoelektrischen Einrichtung (14), insbesondere einer oszillierend drehbaren Einrichtung, mit der eine Sektorabtastung durch eine Ultraschallwelle erzeugt wird, dadurch gekennzeichnet, daß die bewegliche piezoelektrische Einrichtung (14) direkt mindestens eine Spur zur Ermittlung der Winkelstellung (19, 29, 30) trägt, auf der Informationen aufgeschrieben sind und die eine gewisse durch die Bewegung der beweglichen Einrichtung bestimmte Strecke beschreibt, und daß Mittel (20, 32, 33) zum Lesen dieser Informationen gegenüber einem Punkt dieser Strecke angeordnet sind.

2. Sonde nach Anspruch 1, dadurch gekennzeichnet, daß die bewegliche Einrichtung (14) einen zylindrischen seitlichen Oberflächenbereich (18) parallel zu ihrer Drehachse (15) aufweist, der die Spur zur Ermittlung der Winkelstellung trägt.

3. Sonde nach Anspruch 1 oder 2, dadurch gekennzeichnet, daß die Spur zur Ermittlung der Winkelstellung (19) eine Magnetspur ist und daß die Lesemittel (20) im wesentlichen durch einen Magnetkopf gebildet -werden.

4. Sonde nach Anspruch 1 oder 2, dadurch gekennzeichnet, daß die Spur zur Festlegung der Winkelstellung (29, 30) eine Vielzahl von reflektierenden Zonen (39) aufweist, die regelmäßige Abstände besitzen und durch absorbierende Zonen voneinander getrennt sind, und daß die Lesemittel mindestens eine Glasfaser (32, 33), die mit einem Ende dieser Spur gegenüberliegt, und einen optoelektrischen Wandler (36) aufweisen, der mit dem anderen Ende dieser Glasfaser gekoppelt ist.

5. Sonde nach Anspruch 4, gekennzeichnet durch zwei zueinander parallele Glasfasern (32a-32b, 33a-33b), die je mit einem Ende der Spur zur Ermittlung der Winkelstellung gegenüberliegen, wobei einer der Fasern dauernd eine Lichtquelle zugeordnet ist, während die andere dauernd mit einem optischen Signaleingang des optoelektrischen Wandlers (36) gekoppelt ist.

6. Sonde nach einem der vorhergehenden Ansprüche, dadurch gekennzeichnet, daß sie zwei zueinander parallele Spuren zur Ermittlung der Winkelstellung (29, 30) aufweist, die getrennten Lesemitteln (32, 33) zugeordnet sind, und daß jede Spur ein registriertes periodisches Signal trägt, wobei die beiden Signale um 90° phasenverschoben sind.

7. Sonde nach Anspruch 6, dadurch gekennzeichnet, daß sie eine dritte Spur zur Winkel-Ermittlung (31) sowie entsprechende Lesemittel (34) aufweist, wobei diese Spur einen einzigen registrierten Impuls trägt.

8. Echographiegerät, das einer Sonde gemäß einem der vorhergehenden Ansprüche 1 bis 7 zugeordnet ist und das einen Anregungssignalgenerator (41) enthält, der einen Ultraschalltransduktor (16) der Sonde speist, dadurch gekennzeichnet, daß der Generator Synchronisationsmittel aufweist, die mit einem Eingang (46) an die erwähnten Mittel zum Lesen der auf der Spur zur Ermittlung des Winkelwerts eingeschriebenen Informationen angeschlossen sind.

9. Echographiegerät nach Anspruch 8 mit einem Speicher (43), der geeignet ist, um die von dem Transduktor empfangenen für die Echos kennzeichnenden Signale zu speichern, dadurch gekennzeichnet, daß Adressiermittel (44) des Speichers an die Lesemittel angeschlossen sind und von diesen gesteuert werden.

10. Echographiegerät nach einem der Ansprüche 8 oder 9, dadurch gekennzeichnet, daß es Mittel zur Geschwindigkeitsregelung (V) eines Antriebsmotors (21) für die mobile Einrichtung aufweist und daß diese Regelungsmittel an die Lesemittel angeschlossen sind und von ihnen gesteuert werden.

11. Echographiegerät nach einem der Ansprüche 8 bis 10, dadurch gekennzeichnet, daß es Lageregelungsmittel (P) für einen Antriebsmotor (21) der beweglichen Einrichtung enthält und daß diese Regelungsmittel an die Lesemittel angeschlossen sind um entsprechende Signale zu empfangen, die ausgewertet werden, um eine gegebene Winkelstellung der beweglichen Einrichtung zu bestimmen.
